# EUROPÄISCHE PATENTSCHRIFT

(11) **EP 2 792 943 B1**
(45) Veröffentlichungstag und Bekanntmachung des Hinweises auf die Patenterteilung: **19.05.2021**
(21) Anmeldenummer: 14161527.8
(22) Anmeldetag: 25.03.2014
(51) Int. Cl.: F21V 19/00, F21K 9/00, F21V 29/74, H01L 33/64, H01L 23/40, F21V 23/06, F21Y 115/10

(54) **LED-Anordnung**
LED arrangement
Arrangement de LED

(30) Priorität: 16.04.2013 DE 102013103815
(43) Veröffentlichungstag der Anmeldung: 22.10.2014
(73) Patentinhaber: Bender & Wirth GmbH & Co., 58566 Kierspe (DE)
(72) Erfinder: Papini, Oris, 51688 Wipperfürth (DE)
(74) Vertreter: Buse, Mentzel, Ludewig Patentanwaltskanzlei

(56) Entgegenhaltungen:
- EP-A2- 0 126 606
- EP-A2- 2 218 962
- WO-A1-2011/043441
- WO-A1-2012/117310
- DE-A1-102008 000 582
- US-A- 4 480 060
- US-A- 4 921 748
- US-A1- 2011 211 351

## Beschreibung

Die Erfindung betrifft eine LED-Anordnung umfassend einen Halter für Leuchtdioden (LED), kurz LED-Halter, mit LED, Leitungen und einem Kühlkörper gemäß dem Oberbegriff des Patentanspruches 1.

Leuchtdioden setzen mehr als die Hälfte ihrer aufgenommenen Energie in Wärme um, gleichzeitig reduziert aber die hohe Temperatur deren Lebensdauer. Sie benötigen daher eine sehr gute Kühlung. Der LED-Halter soll daher eine LED sowohl mit Energie versorgen als auch für einen gleichbleibend hohen Andruck der LED gegen den Kühlkörper sorgen. Zur Energieversorgung der LED ist es aus dem Dokument WO 2011/043441 A1 bekannt, zur Kontaktierung der LED mit Kontakten bestückte Leiterplatten zu verwenden. Die Leiterplatten als Träger der Kontakte sind aus elektrisch isolierendem Material, dieses Material ist jedoch nur bedingt thermisch stabil. Leiterplatten aus einem elektrisch isolierenden Material sind bereits aus dem Dokument US 4,921,748 A bekannt. Um beim Verlöten der auf der Leiterplatte angeordneten Kontakte mit weiteren elektrischen Leitern Spannungsrissbildungen zu verhindern, wird die aus einem Glas oder Epoxid bestehende Leiterplatte mit einer Mischung aus Polyamidharz und Kaliumfluorhectorit laminiert.

Zur Energieversorgung einer LED ist des Weiteren aus der Offenlegungsschrift US 2011/0211351 A1 bekannt, mit Kontakten bestückte Leiterplatten zu verwenden. Hier ist zusätzlich ein elektrischer Leiter vorgesehen, der elektrische Verbindungen zu weiteren Schaltungskomponenten herstellt. Zur elektrischen Isolation eines solchen Leiters werden Bauteile aus Epoxidharzen, Graphitfolien, Glimmer, Siliciumcarbid oder andere Materialien angegeben.

Wegen der hohen Anwendungszahlen und aus Kostenüberlegung werden LED-Halter aus den verschiedensten thermoplastischen Kunststoffmaterialien hergestellt. Da diese Materialien typischerweise ihre mechanische Stabilität mit steigender Temperatur zunehmend einbüßen, zeigt sich in der praktischen Anwendung der LED-Halter verschiedentlich der Nachteil, dass die reduzierte mechanische Stabilität der LED-Halter während des Betriebes der LED den Andruck der LED gegen den Kühlkörper nicht mehr in ausreichendem Maße gewährleisten kann und die Kühlwirkung nachlässt, mit der Folge dass die projektierte Lebensdauer der LED nicht erreicht wird.

Für den Stromanschluss beinhalten solche LED-Halter in der Regel Schneidoder Steckklemmen für einen Kabelanschluss. Diese Klemmen benötigen jedoch ein Gehäuse. Die erforderlichen Abmessungen solcher Gehäuse sind häufig so groß, dass sie bei einer sehr flach abstrahlenden LED zu Schattenwurf in der Umgebung führen, weil sie die flache LED zu weit überragen.

Des Weiteren ist es aus dem Dokument DE 10 2008 000 582 A1 bekannt, zur Kontaktierung der LED Federelemente zu verwenden, die in einem isolierenden Gehäuse aufgenommen sind, wobei deren Anordnung und Federkraft die sichere Kontaktierung beeinflusst.

Aufgabe der Erfindung ist es daher, einen LED-Halter der eingangs genannten Art so zu gestalten, dass er baulich gesehen, flach ausgestaltet ist und selbst bei hoher thermischer Belastung seine mechanischen Eigenschaften nicht verlorengehen. Schließlich soll ein zuverlässiger Andruck der LED gegen den Kühlkörper gewährleistet sein und die Energiezufuhr zur LED sicher bewerkstelligt werden. In weiterer Ausgestaltung soll der LED-Halter eine verstärkte Kühlung der LED gewährleisten.

Diese Aufgabe wird durch eine LED-Anordnung mit den Merkmalen des Anspruches 1 gelöst.

Der LED-Halter ist eine flache Baueinheit und plattenförmig ausgebaut, wobei jede Platte aus einem thermisch stabilen Isolierstoff auf der Basis von Glimmer besteht. Dieser Isolierstoff enthält überwiegend mineralische Inhaltsstoffe, nämlich einen Gewichtsanteil von > 85% Mineralien im Isolierstoff. Bei den Mineralien handelt es sich um Glimmer oder Kunstglimmer. Kunstglimmer, wie z.B. Mikanit, wird aus Glimmerbruchstücken und hitzebeständigen Bindemitteln, wie z.B. Silikonbinder, zu Platten oder Formteilen verpresst. Der Anteil an Bindemittel ist dabei < 15%, vorzugsweise < 10%.

Die zu haltende und zu kühlende LED ist an einem Träger vorgesehen, der seinerseits über den LED-Halter an dem Kühlkörper festlegbar ist. Der plattenförmige LED-Halter ist mit einer ersten Maske versehen, die zur zuverlässigen Positionierung der Form des Trägers angepasst ist. Darüber hinaus ist eine weitere, zweite Maske vorgesehen, die kleiner als die erste Maske ist und zum Lichtdurchtritt der LED an die Form der LED angepasst ist.

Wie bereits beschrieben, ist der Isolierstoff aus Glimmer aufgebaut. Da aber dieses Material nicht im herkömmlichen Spritzgießverfahren verarbeitet werden kann, wird der Körper des LED-Halters aus zwei oder mehreren Platten aufgebaut. Die Dicke der unteren Platte wird für jede verwendete LED so gewählt, dass sie geringfügig dünner ist als der Träger selber.

Bei einem Ausführungsbeispiel mit zwei Platten für den LED-Halter wird die untere Platte mit einer ersten Maske versehen, die zur Positionierung des Trägers der LED an dessen Form angepasst ist. Darüber hinaus ist eine zweite Maske in der oberen Platte vorgesehen, die kleiner als die erste Maske ist, aber den Lichtdurchtritt der LED ermöglicht.

Bei einem weiteren Ausführungsbeispiel eines plattenförmigen LED-Halters werden mehreren Masken vorgesehen, um gleichzeitig mehrere LEDs mit dem LED-Halter zu verbinden. Hierbei können die LEDs jeweils an einem Träger oder an einem gemeinsamen Träger angeordnet sein und nach dem Verbinden mit dem LED-Halter bildet dieser ein Gehäuse für die LEDs.

Weitere Einzelheiten der Erfindung sind den Unteransprüchen sowie der speziellen Beschreibung zu entnehmen.

In der Zeichnung ist der Erfindungsgegenstand in mehreren Ausführungsbeispielen gezeigt:
- Fig. 1: zeigt in perspektivischer Darstellung den LED-Halter mit Kühlkörper,
- Fig. 2: zeigt den LED-Halter in auseinandergezogener Darstellung mit seinen Bauteilen,
- Fig. 3a: die Unteransicht auf den LED-Halter ohne LED-Einsatz,
- Fig. 3b: die Draufsicht auf den LED-Halter mit LED,
- Fig. 4: in perspektivischer Darstellung eines stromleitenden Kontaktes,
- Fig. 5: eine Draufsicht auf die untere Platte des LED-Halters,
- Fig. 6: in perspektivischer Darstellung einen LED-Halter mit LED und Kühlkörper.

Im ersten Ausführungsbeispiel gemäß Fig. 1 und Fig. 2 ist der LED-Halter 1 mittels Schrauben 5 auf einem Kühlkörper 3 befestigt, wobei er die LED 2 mit ihrem Träger 10 auf den Kühlkörper 3 drückt. Zu dem LED-Halter 1 werden Leitungen 4 hingeführt. Die Befestigung mittels Schrauben 5 dient zur sicheren, festen Anlage und zum Andruck des LED-Halters 1 an den Kühlkörper 3.

Der LED-Halter 1 ist - wie aus Fig. 2 zu ersehen - aus einzelnen Platten aufgebaut und zwar einer oberen Platte 6 und einer unteren Platte 7, welche aus einem Glimmermaterial bestehen. Die Platte 6 und die Platte 7 weisen je eine Maske 16, 17 auf. Durch diese Masken 16, 17 wird die LED 2 herausgeführt.

Die Platte 6 und die Platte 7 sind durch Klebeabschnitte 18 aneinander befestigt. Zwischen den Klebeabschnitten 18 trägt die untere Platte 7 stromleitende Kontakte 8, die, wie Fig. 4 zeigt, mit Abkantungen 13 versehen sind und mit einer Zunge 21, die zu dem Träger 10 führt. Gegenüber diesen Kontakten 8 sind auf der gegenüberliegenden Seite der Platte 7 gleichgestaltete Andruckhilfen 9 dargestellt. Die Platten 6 und 7 können dann genau aneinander ausgerichtet werden. Die stromleitenden Kontakte 8 sind mit Leitungen 4 versehen, die entweder durch Schweißen, Kleben o.dgl. festlegbar sind. Die Zungen 21 der stromleitenden Kontakte 8 greifen an Kontaktflächen 11 des Trägers 10.

Dieser Träger 10 weist die LED 2 auf. Die Maske 17 der unteren Platte 7 ist der Form der verschiedenen am Markt verfügbaren Träger 10 für eine LED 2 angepasst. Der Träger 10 der LED 2 wird von der Unterseite der Platte 7 in die Maske 17 eingesetzt, wobei dann durch die Maske 17 die Platte 6 den Träger 10 kontaktiert. Hierbei greift der Träger 10 von unten mit seinen Kontaktflächen 11 an die stromleitenden Kontakte 8 an. Die Dicke der Platte 7 ist geringer als die Dicke des Trägers 10, so dass nach dem Zusammenbau der Träger 10 auf der Unterseite des LED-Halters 1 leicht hervorragt.

Der LED-Halter 1 ist außerdem mit Schrauben 5 versehen, die durch die Durchbrüche der Platten 6, 7 und der Klebeabschnitte 18 des LED-Halter 1 geführt sind und mit denen der Träger 10 mit der LED 2 an dem Kühlkörper 3 festlegbar ist. Bei dem Ausführungsbeispiel nach den Fig. 3a und 3b sind mittels Nieten 12 die beiden Platten 6, 7 verbunden und werden dann über die Schrauben 5, die durch die Nieten 12 greifen, an dem Kühlkörper 3 befestigt.

Zu den stromleitenden Kontakten 8 werden Leitungen 4 geführt. Wie die Fig. 3b zeigt, liegen die Leitungen 4 bei der Platte 6 in deren Führungsausnehmungen 15, um so zu verhindern, dass überstehende Teile der Leitungen 4 auf der Oberseite des LED-Halters 1 zu finden sind. Außerdem ragt die LED 2 durch die Maske 16 auf der Oberfläche der Platte 6 hervor.

Beim Zusammensetzen wird der Träger 10 von der Unterseite gegen den LED-Halter 1 geführt, so dass das Unterteil des Trägers 10 etwas auf der Unterseite des LED-Halters 1 hervorragt. Mittels der Schrauben 5, die durch die Nieten 12 geführt werden, ist dann eine sichere Festlegung auf dem Kühlkörper 3 möglich, dergestalt, dass zugleich der Träger 10 gegen den Kühlkörper 3 drückt.

Bei dem Ausführungsbeispiel nach Fig. 5 sind Steckausnehmungen 14 der unteren Platte 7 für den stromleitenden Kontakt 8 bzw. für die Abkantungen 13 besonders deutlich vorgegeben.

Schließlich zeigt das Ausführungsbeispiel nach Fig. 6 einen LED-Halter 1 mit einem Kühlkörper 3, wobei der LED-Halter 1 mit Halteausnehmungen 20 dargestellt ist. In diese Halteausnehmungen 20 greifen nicht näher bezeichnete stiftartige Fortsätze eines optischen Elementes 19 hinein, um so das optische Element 19 an den LED-Halter 1 und den Kühlkörper 3 festlegen zu können.

Hier wird noch weiter vorgetragen, dass die Maske 17 der Platte 7 der Form des Trägers 10 angepasst ist. Die Dicke dieser Platte 7 wird für jede verwendete LED 2 so gewählt, dass sie geringfügig dünner ist als der Träger 10 der LED 2. Die zweite Platte 6 verfügt, wie schon dargelegt, ebenfalls über eine Maske 16, die jedoch den Träger 10 der LED 2 lediglich überdeckt, jedoch nicht so weit, dass die leuchtende Fläche der LED 2 überdeckt wäre. Werden nun die übereinanderliegenden Platten 6 und 7 mit der LED 2 und ihrem Träger 10 mit Hilfe der Schrauben 5 auf dem Kühlkörper 3 gedrückt, wird wegen der geringen Dicke der unteren Platte 7 gegenüber dem Träger 10 der Andruck des Trägers 10 gegen den Kühlkörper 3 erzeugt. Die thermische Stabilität des Glimmermaterials der Platten 6, 7 gewährleistet, dass dieser Andruck über die gesamte Lebensdauer der LED 2 bei den von ihr erzeugten Temperaturen nicht nachlässt.

Weiter sei noch hervorgehoben, dass wenn gleichzeitig für den Anschluss der LED 2 an ihre Stromversorgung gesorgt werden soll, zwischen den beiden Platten 6 und 7 die stromleitende Kontakte 8 eingelegt und so positioniert werden, dass sie auf die vorgesehenen Kontaktflächen 11 des Trägers 10 drücken und die LED 2 damit anschließen. Der Strom wird mit Hilfe der Leitungen 4 an die Kontakte 8 gebracht. Die Leitungen 4 sind mit den Kontakten 8 verbunden, sei es durch Schweißen, Löten, Klemmung oder Crimpen. Vorteilhafterweise erfolgt die Festlegung durch Schweißen, weil dadurch die geringsten Abmessungen erzielt werden können.

Um die Kontakte 8 während der Produktion zuverlässig positionieren zu können, sind sie mit den Abkantungen 13 versehen, welche in speziell dafür vorgesehene Steckausnehmungen 14 der unteren Platte 7 eingreifen und somit für eine praktische Ausrichtung der Kontakte 8 sorgen. Wie schon erwähnt, sei hier nochmals hervorgehoben, dass bei Befestigung des LED-Halters 1 auf dem Kühlkörper 3 mit Hilfe der Schrauben 5 und ggf. der Nieten 12 die Kontakte 8 zwischen der oberen Platte 6 und der unteren Platte 7 geklemmt werden. Dadurch wird über die Kontakte 8 der Andruck des Trägers 10 gegen den Kühlkörper 3 erzeugt. Vorteilhaft ist es hierbei, wenn die Maske 16 der Platte 6 so eng an die Leuchtfläche der LED 2 herangeführt ist, dass Sie die Kontakte 8 überdeckt und somit einen unmittelbaren Übertragungsweg der Druckkraft der Schraubern 5 über die obere Platte 6 auf die Kontakte 8 und somit den Träger 10 erreicht wird.

Da die elektrischen Kontaktierungen der Träger 10 oft einseitig angeordnet sind, wird auf die oben beschriebene Weise der Andruck des Trägers 10 gegen die Kühlkörper 3 nur einseitig erfolgen. Es ist vorteilhaft, wenn ein gleichartiger Andruck auch auf der um ca. 180 Grad versetzten Seite des Trägers 10 aufgebacht wird. Hierzu dienen Andruckhilfen 9. Dies kann, wie schon erwähnt, nur geschehen, wenn zu den Kontakten 8 gleichartige oder ähnliche Andruckhilfen 9 angeordnet werden, die nur für die Symmetrie des Andrucks sorgen. Diese Andruckhilfen 9 können körperlich dieselbe Form und Gestaltung wie die Kontakte 8 haben. Sie können sich aber auch davon unterscheiden. Wichtig ist nur, dass sie einen ähnlichen Andruck erzeugen wie die Kontakte 8.

Zur Erleichterung des Aufbaus einer solchen Anordnung von Kühlkörper 3, Träger 10 mit LED 2 und LED-Halter 1 ist es vorteilhaft für eine Vormontage zu sorgen, so dass die beiden Platten 6 und 7, ggf. mit den Kontakten 8, ggf. mit Leitungen 4 und den zusätzlichen Andruckhilfen 9 zu einer Baueinheit verbunden sind, die leicht handhabbar ist. Dies kann erreicht werden, wenn die beiden Platten 6 und 7 mit den eingelegten Kontakten 8 und Andruckhilfen 9 mittels Nieten 12 verbunden werden. Die Anzahl der Nieten 12 kann nach Bedarf gewählt werden und hängt von der jeweiligen Konstruktion bzw. Anwendung ab. Die Verwendung solcher Nieten gestattet in der Regel die Anwendung höherer Drehmomente für die Befestigungsschrauben 5 und somit höherer Andrücke der Träger 10 an den Kühlkörper 3.

Weiter sei noch darauf hingewiesen, dass die Verwendung von Nieten 12 jedoch zu einem Überstand der Nietköpfe über die Platten 6, 7 führt. Die Kühlkörper 3 müssen daher entsprechende Ausnehmungen aufweisen, die nur aufwendig durchzuführen sind. Aus diesem Grunde ist es vorteilhaft, die beiden Platten 6, 7 mit Adhäsionskräften miteinander zu verbinden, vorzugsweise durch beidseitig klebende Klebeabschnitte 18. Die Dicke dieser Klebeabschnitte 18 muss so berücksichtigt werden, dass gewährleistet ist, dass die Schrauben 5 über die obere Platte 6 und ggf. die Kontakte 8 und zusätzlichen Andruckhilfen 9 ausreichenden Druck auf den Träger 10 bringen können.

Es sei hier noch erwähnt, dass die Andruckhilfen 9 auch so gestaltet sein können, dass sie für eine zusätzliche Kühlwirkung sorgen. Diese Andruckhilfen 9 dienen dazu eine gleichmäßige Belastung des LED-Halters 1 auf den Kühlkörper 3 zu erzielen.

Es sei hier noch nachgetragen, dass die Abkantungen 13 auch so ausgebildet sein können, dass sie in zwei Richtungen weisen, so dass entweder die untere Platte 7 und/oder die obere Platte 6 mit den Abkantungen 13 in Verbindung treten.

In einem für das Verständnis der Erfindung hilfreichen Beispiel könnten auch die beiden Platten 6, 7 als einteiliges Gehäuse ausgebildet sein. Eine solche Ausgestaltung wäre sinnvoll, wenn nur die mechanischen Eigenschaften des LED-Halters 1 gefragt sind. Sollte gleichzeitig der elektrische Anschluss erfolgen, würden in diesem Fall die Kontakte 8 nachträglich in das Gehäuse eingelegt. Auch ein unmittelbares Einarbeiten in das einteilige Gehäuse wäre denkbar. Die zur Halterung der lichtleitenden Optiken vorgesehenen Maßnahmen könnten auch als stiftartigen Fortsetzungen ausgebildet sein, die in Ausnehmungen des LED-Halters 1 eingreifen und dort reibschlüssig befestigt sind.

### Bezugszeichenliste:

- 1: LED-Halter
- 2: LED
- 3: Kühlkörper
- 4: Leitungen
- 5: Schrauben
- 6: obere Platte
- 7: untere Platte
- 8: stromleitende Kontakte
- 9: Kontakte als Andruckhilfen
- 10: Träger für 2
- 11: Kontaktflächen an 10
- 12: Nieten
- 13: Abkantungen an 8
- 14: Steckausnehmungen für 13
- 15: Führungsausnehmungen in 6
- 16: Maske in 6
- 17: Maske in 7
- 18: Klebeabschnitte zwischen 6, 7
- 19: optisches Element
- 20: Halteausnehmungen für 19
- 21: Zunge

## Patentansprüche

1. LED-Anordnung umfassend
- eine aus einem Isolierstoff aufgebaute Halteeinrichtung für eine LED, kurz LED-Halter (1), eine LED (2),
- Leitungen (4) für einen externen Stromanschluss und
- einen Kühlkörper (3),
wobei der LED-Halter (1) eine flache und plattenförmige Baueinheit mit zwei übereinanderliegenden Platten (6, 7) umfasst, welche aus einem Isolierstoff bestehen, wobei die LED (2) an einem Träger (10) angeordnet ist, der seinerseits über die Platten (6, 7) an dem Kühlkörper (3) befestigt ist,
- wobei die untere Platte (7) dem Kühlkörper zugewandt ist,
- wobei zur zuverlässigen Positionierung des Trägers (10) die Platten (6, 7) je eine Maskenausnehmung, kurz Maske (16, 17) aufweisen,
- wobei die Maske (17) der unteren Platte (7) der Form des Trägers (10) angepasst ist,
- wobei die Maske (16) der oberen Platte (6) so geformt ist, dass die obere Platte (6) den Träger (10) lediglich teilweise überdeckt,
sodass die leuchtende Fläche der LED (2) nicht überdeckt ist,
wobei die obere Platte (6) den Träger (10) mit der LED (2) gegen den Kühlkörper (3) drückt,
**dadurch gekennzeichnet,**
**dass** die Platten (6, 7) aus einem thermisch stabilen Isolierstoff, nämlich einem Isolierstoff auf der Basis von Glimmer, bestehen und
- **dass** zur Stromversorgung der LED (2) zwischen den beiden Platten (6, 7) stromleitende Kontakte (8) eingelegt sind, welche mit den Leitungen (4) verbunden sind,
- wobei die Platten (6, 7) die stromleitenden Kontakte (8) auf vorgesehene Kontaktflächen (11) des Trägers (10) drücken.

2. LED-Anordnung nach Anspruch 1, **dadurch gekennzeichnet, dass** die dem Kühlkörper (3) zugewandte Platte (7) in ihrer Dicke geringer als die Dicke des Trägers (10) ist.

3. LED-Anordnung nach einem der Ansprüche 1 oder 2,
**dadurch gekennzeichnet, dass** die obere Platte (6) den Träger (10) bis auf die LED (2) überdeckt.

4. LED-Anordnung nach einem der Ansprüche 1 bis 3,
**dadurch gekennzeichnet, dass** die beiden Platten (6, 7) mittels Schrauben (5) an dem Kühlkörper (3) befestigt sind.

5. LED-Anordnung
nach Anspruch 1, **dadurch gekennzeichnet, dass** an den Kontakten (8) Zungen (21) angeordnet sind, mit welchen die Kontakte (8) gegen die Kontaktflächen (11) des Trägers (10) drücken.

6. LED-Anordnung nach Anspruch 5,
**dadurch gekennzeichnet, dass** zur besseren Ausrichtung diese Kontakte (8) Abkantungen (13) in ein oder zwei Richtungen aufweisen, so dass die Abkantungen (13) wahlweise in Steckausnehmungen (14) der oberen und/oder der unteren Platte (6 bzw. 7) eingreifen können.

7. LED-Anordnung nach einem der Ansprüche 5 oder 6,
**dadurch gekennzeichnet, dass** die Kontakte (8) an einer Seite des Trägers (10) vorgesehen sind und zum gleichartigen Andruck des Trägers (10) an der anderen Seite Andruckhilfen (9) angeordnet sind.

8. LED-Anordnung nach einem der Ansprüche 1-7,
**dadurch gekennzeichnet, dass** die beiden Platten (6, 7) mittels Klebeabschnitten (18) aneinander befestigt sind, wobei die Klebeabschnitte (18) vorzugsweise als doppelseitig klebende Formteile ausgebildet sind.

9. LED-Anordnung nach einem der Ansprüche 1-8,
**dadurch gekennzeichnet, dass** die obere Platte (6) mit Führungsausnehmungen (15) versehen ist, in die die Leitungen (4) für die Kontakte (8) ragen,
wobei die Führungsausnehmungen (15) so groß gestaltet sind, dass die Leitungen (4) Platz darin finden.

10. LED-Anordnung nach einem der Ansprüche 1 bis 9, **dadurch gekennzeichnet, dass** zur Festlegung eines optischen Elementes (19) die obere Platte (6) Halteausnehmungen (20) für stiftartige Fortsätze dieses optischen Elements (19) aufweist.

11. LED-Anordnung nach einem der Ansprüche 1 bis 10, J **dadurch gekennzeichnet, dass** zur Halterung mehrerer LEDs mehrere Masken (16) in der Platte (6) und gegebenenfalls mehrere Masken (17) in der Platte (7) vorgesehen sind.

12. LED-Anordnung nach einem der Ansprüche 1 bis 11, J **dadurch gekennzeichnet, dass** der Werkstoff der Platten (6, 7) aus Glimmer oder aus Kunstglimmer mit bis zu 15% hitzebeständigen Bindemitteln besteht.

## Claims

1. LED arrangement comprising a holding device for an LED made of an insulating material, in short LED holder (1), an LED (2), leads (4) for an external power connection and a heat sink (3),
wherein the LED holder (1) comprises a flat and plate-shaped assembly with two superimposed plates (6, 7) made of an insulating material,
wherein the LED (2) is arranged on a carrier (10), which in turn is attached to the heat sink (3) via the plates (6, 7),
with the lower plate (7) facing the heat sink,
the plates (6, 7) each having a mask recess, or mask (16, 17) for short, for reliable positioning of the carrier (10),
wherein the mask (17) of the lower plate (7) is adapted to the shape of the support (10),
wherein the mask (16) of the upper plate (6) is shaped such that the upper plate (6) only partially covers the support (10) so that the luminous surface of the LED (2) is not covered,
wherein the upper plate (6) presses the carrier (10) with the LED (2) against the heat sink (3),
**characterised in that**
the plates (6, 7) consist of a thermally stable insulating material, namely an insulating material based on mica, and,
for the power supply of the LED (2), current-conducting contacts (8) are inserted between the two plates (6, 7), which are connected to the lines (4),
the plates (6, 7) pressing the current-conducting contacts (8) onto provided contact surfaces (11) of the carrier (10).

2. LED arrangement according to claim 1, **characterised in that** the plate (7) facing the heat sink (3) is smaller in thickness than the thickness of the carrier (10).

3. LED arrangement according to one of claims 1 or 2, **characterised in that** the upper plate (6) covers the carrier (10) except for the LED (2).

4. LED arrangement according to one of claims 1 to 3. **characterised in that** the two plates (6, 7) are fixed to the heat sink (3) by means of screws (5).

5. LED arrangement according to claim 1, **characterised in that** tongues (21) are arranged on the contacts (8), with which the contacts (8) press against the contact surfaces (11) of the carrier (10).

6. LED arrangement according to claim 5, **characterised in that** for better alignment, these contacts (8) are bevelled (13) in one or two directions so that the bevels (13) can selectively engage in plug-in recesses (14) of the upper and/or the lower plate (6 or 7).

7. LED arrangement according to one of claims 5 or 6, **characterised in that** the contacts (8) are provided on one side of the carrier (10) and press-on aids (9) are arranged on the other side for pressing the carrier (10) in the same way.

8. LED arrangement according to one of claims 1-7, **characterised in that** the two plates (6, 7) are attached to one another by means of adhesive sections (18), the adhesive sections (18) preferably being designed as double-sided adhesive moulded parts.

9. LED arrangement according to any one of claims 1-8, **characterised in that** the upper plate (6) is provided with guide recesses (15) into which the leads (4) for the contacts (8) extend, the guide recesses (15) being designed to be large enough to accommodate the leads (4).

10. LED arrangement according to any one of claims 1 to 9, **characterised in that**, for fixing an optical element (19), the upper plate (6) has retaining recesses (20) for pin-like extensions of this optical element (19).

11. LED arrangement according to any one of claims 1 to 10, **characterised in that** a plurality of masks (16) are provided in the plate (6) and optionally a plurality of masks (17) are provided in the plate (7) for holding a plurality of LEDs.

12. LED arrangement according to one of claims 1 to 11, **characterised in that** the material of the plates (6, 7) consists of mica or of artificial mica with up to 15% heat-resistant binders.

## Revendications

1. Arrangement de LED comprenant un dispositif, construit en matériau isolant, de retenue d'une LED (ci-après abrégé « support de LED (1) »), une LED (2), des fils (4) pour une connexion électrique externe et un radiateur (3),
sachant que le support de LED (1) comprend une unité plate et en forme de plaques incluant deux plaques superposées (6, 7) composées d'un matériau isolant,
sachant que la LED (2) est disposée contre un support (10) qui, de son côté, est fixé via les plaques (6, 7) contre le radiateur (3),
sachant que la plaque inférieure (7) regarde le radiateur,
sachant que pour positionner de manière fiable le support (10), les plaques (6, 7) présentent respectivement un évidement de masque (ci-après abrégé « masque » (16, 17)),
sachant que le masque (17) de la plaque inférieure (7) est adapté à la forme du support (10),
sachant que le masque (16) de la plaque supérieure (6) est modelé de telle sorte que la plaque supérieure (6) ne recouvre que partiellement le support (10), de sorte que la surface lumineuse de la LED (2) n'est pas recouverte,
sachant que la plaque supérieure (6) pousse le support (10) avec la LED (2) contre le radiateur (3),
**caractérisé en ce que**
les plaques (6, 7) se composent d'un matériau isolant thermiquement stable, à savoir d'un matériau isolant à base de mica et que
pour l'alimentation électrique de la LED (2) ont été insérés des contacts (8) électroconducteurs entre les deux plaques (6, 7), contacts qui sont reliés aux fils (4),
sachant que les plaques (6, 7) poussent les contacts (8) électroconducteurs sur des surfaces de contact (11) prévues du support (10).

2. Arrangement de LED selon la revendication 1, **caractérisé en ce que** la plaque (7) regardant le radiateur (3) présente une épaisseur inférieure à l'épaisseur du support (10).

3. Arrangement de LED selon l'une des revendications 1 ou 2, **caractérisé en ce que** la plaque supérieure (6) recouvre le support (10) hormis au niveau de la LED (2).

4. Arrangement de LED selon l'une des revendications 1 à 3, **caractérisé en ce que** les deux plaques (6, 7) sont fixées au moyen de vis (5) contre le radiateur (3).

5. Arrangement de LED selon la revendication 1, **caractérisé en ce que** contre les contacts (8) sont disposées des languettes (21) par lesquelles les contacts (8) poussent contre les surfaces de contact (11) du support (10).

6. Arrangement de LED selon la revendication 5, **caractérisé en ce que** pour améliorer l'orientation ces contacts (8) présentent des bords relevés (13) dans une ou deux directions de sorte que les bords relevés (13) peuvent pénétrer au choix dans des évidements (14) d'enfichage ménagés dans la plaque supérieure et/ou inférieure (6 et/ou 7).

7. Arrangement de LED selon l'une des revendications 5 ou 6, **caractérisé en ce que** les contacts (8) sont prévus sur un côté du support (10) et que pour une applique de même type du support (10), des dispositifs auxiliaires d'applique (9) sont disposés de l'autre côté.

8. Arrangement de LED selon l'une des revendications 1 à 7, **caractérisé en ce que** les deux plaques (6, 7) sont fixées l'une contre l'autre au moyen de segments collants (18), sachant que les segments collants (18) sont configurés de préférence sous forme de pièces moulées collantes recto/verso.

9. Arrangement de LED selon l'une des revendications 1 à 8, **caractérisé en ce que** la plaque supérieure (6) est munie d'évidements de guidage (15) dans laquelle font saillie les fils (4) des contacts (8), sachant que les évidements de guidage (15) sont dimensionnés suffisamment grands pour que les fils (4) y prennent place.

10. Arrangement de LED selon l'une des revendications 1 à 9, **caractérisé en ce que** pour fixer un élément optique (19), la plaque supérieure (6) présente des évidements de retenue (20) pour des appendices, en forme de tige, de cet élément optique (19).

11. Arrangement de LED selon l'une des revendications 1 à 10, **caractérisé en ce que** pour retenir plusieurs LED, plusieurs masques (16) sont prévus dans la plaque (6) et, le cas échéant, plusieurs masques (17) dans la plaque (7).

12. Arrangement de LED selon l'une des revendications 1 à 11, **caractérisé en ce que** le matériau des plaques (6, 7) est en mica ou en mica synthétique comprenant jusqu'à 15 % de liants résistants à la chaleur.
